# EUROPÄISCHE PATENTSCHRIFT

(11) **EP 4 337 905 B1**
(45) Veröffentlichungstag und Bekanntmachung des Hinweises auf die Patenterteilung: **03.09.2025**
(21) Anmeldenummer: 22724008.2
(22) Anmeldetag: 20.04.2022
(51) Int. Cl.: F28D 15/02, F28F 1/02

(54) **KÜHLVORRICHTUNG**
COOLING DEVICE
DISPOSITIF DE REFROIDISSEMENT

(30) Priorität: 11.05.2021 DE 102021204756
(43) Veröffentlichungstag der Anmeldung: 20.03.2024
(73) Patentinhaber: Robert Bosch GmbH, 70442 Stuttgart (DE)
(72) Erfinder: LORENZ, Marco, 71254 Ditzingen (DE); FREY, Yannick Fabian, 72072 Tübingen (DE)
(86) Internationale Anmeldenummer: PCT/EP2022/060359
(87) Internationale Veröffentlichungsnummer: WO 2022/238085

(56) Entgegenhaltungen:
- EP-A1- 2 858 464
- JP-A- 2001 272 188
- KR-B1- 101 023 823
- US-A- 6 026 890
- US-A1- 2008 087 406
- US-A1- 2010 212 865
- US-A1- 2020 309 466
- US-A1- 2021 136 954
- US-B2- 7 547 124
- US-B2- 9 909 817

## Beschreibung

### Stand der Technik

Die vorliegende Erfindung betrifft eine Kühlvorrichtung zum Kühlen von Bauteilen und eine Elektronikanordnung.

Üblicherweise führen Leistungshalbleiter in der Leistungselektronik hohe Ströme, welche zu einer hohen Verlustwärme führen können. Häufig ist eine Kühlung solcher Leistungshalbleiter erforderlich, beispielsweise zur Vermeidung von Schäden durch Überhitzen.

Zur Kühlung kann beispielsweise eine Flüssigkeitskühlung oder eine Luftkühlung verwendet werden. Weiterhin können zur Kühlung sogenannte Pulsating Heatpipe-Strukturen als Kühlvorrichtungen verwendet werden. Diese eignen sich besonders für die direkte Integration in bestehende Komponenten mit dem Ziel, effizient Wärme von thermischen Hotspots zu Wärmesenken abzuführen. Dabei wird die Wärme vom Ort der Wärmeeinbringung in der Regel zunächst mittels Wärmeleitung gespreizt. Eine als Pulsating Heatpipe ausgebildete Kühlvorrichtung umfasst einen Kühlkanal in der Kühlvorrichtung, welcher mäanderförmig ausgebildet ist und der mit einem Arbeitsmittel gefüllt ist, welches gleichzeitig gasförmig und flüssig in dem Kühlkanal vorliegt. In der Kühlvorrichtung wird in einem Grundbereich Wärme an den Kühlkanal übertragen, so dass das Arbeitsmittel in dem Kühlkanal lokal verdampft. Dabei entstehen Druckgradienten, die das Arbeitsmittel durch den Kühlkanal befördern.

Dabei wandern die Dampfblasen auch in einen Kondensatorteil des Kühlkanals und kondensieren dort. Die Wärme wird dadurch über die Wände des Kondensators und beispielsweise auch über Verrippungen an die Umgebung abgegeben. Insgesamt wird also die Wärme, die im Grundbereich in die Kühlvorrichtung eingebracht wird, auf die gesamte Kühlvorrichtung verteilt. Eine als Pulsating Heat Pipe ausgebildete Kühlvorrichtung dient somit als Wärmespreiz-Designelement. Aus dem Stand der Technik sind mäanderförmig verlaufende Pulsating Heat Pipes bekannt. Eine eine Kühlvorrichtung gemäß dem Oberbegriff von Anspruch ist aus dem Dokument US 2021/136954 A1 bekannt.

### Offenbarung der Erfindung

Erfindungsgemäß wird eine Kühlvorrichtung gemäß Anspruch 1, zum Kühlen von Bauteilen vorgeschlagen. Die Kühlvorrichtung umfasst einen in der Kühlvorrichtung ausgebildeten Kühlkanal, welcher mehrere Mittelsegmente und mehrere Umlenksegmente aufweist, wobei der Kühlkanal mit einem Arbeitsmittel gefüllt ist, welches gleichzeitig gasförmig und flüssig in dem Kühlkanal vorliegt. Weiterhin umfasst die Kühlvorrichtung einen Grundbereich der Kühlvorrichtung, welcher wärmeleitend mit einem zu kühlenden Bauteil verbindbar ist, einen Umlenkbereich der Kühlvorrichtung und einen Zwischenbereich zwischen dem Grundbereich und dem Umlenkbereich, wobei sich die Mittelsegmente jeweils von dem Grundbereich zu dem Umlenkbereich erstrecken, wobei die Umlenksegmente jeweils innerhalb des Grundbereichs und innerhalb des Umlenkbereichs eine Richtungsumkehr bilden und jeweils zwei Mittelsegmente miteinander verbinden. Erfindungsgemäß verbindet ein erstes Umlenksegment in dem Grundbereich zwei erste Mittelsegmente miteinander, wobei zwischen den zwei ersten Mittelsegmenten wenigstens zwei zweite Mittelsegmente angeordnet sind, wobei die zwei zweiten Mittelsegmente in dem Grundbereich mittels eines zweiten Umlenksegments miteinander verbunden sind.

### Vorteile der Erfindung

Gegenüber dem Stand der Technik weist die Kühlvorrichtung eine Geometrie des Kühlkanals auf, durch die eine mehrdimensionale Wärmespreizung mithilfe des Kühlkanals realisiert werden kann. Dabei wird die Wärme nicht nur vom Grundbereich der Kühlvorrichtung, an dem das zu kühlende Bauteil anliegt, zu den Mittelsegmenten und dem Umlenkbereich hin wegtransportiert (y-Richtung), sondern die Wärme wird auch entlang des Grundbereichs (x-Richtung) transportiert. So wird die Wärme also beispielsweise parallel zur Auflagefläche, auf der das zu kühlende Bauteil auf dem Grundbereich des Kühlkörpers aufliegt, gespreizt. Dabei durchläuft der Kühlkanal, der mit dem Arbeitsmittel gefüllt ist, stets abwechselnd einen heißen und einen kalten Bereich. So können die Druckgradienten in dem Kühlkanal, die die Pulsating Heat Pipe antrieben und zum Betrieb des Kühlkörpers als Pulsating Heat Pipe notwendig sind, aufrechterhalten werden. Somit kann Wärme vorteilhaft in einer zusätzlichen Raumrichtung (x-Richtung) nicht wie im Stand der Technik mittels Wärmeleitung im Festkörper, sondern mittels Pulsating Heat Pipes geleitet werden. Dadurch, dass in der Kühlvorrichtung die Wärme in einer weiteren Raumrichtung (x-Richtung) mithilfe der Pulsating Heat Pipe gespreizt wird, reduziert sich der gesamte thermische Widerstand der Kühlvorrichtung, da mit einer sehr kleinen Temperaturdifferenz eine Wärmemenge über größere Strecken transportiert werden kann. Dabei wird die Wärmemenge auf eine große Fläche verteilt, was eine vorteilhaft einfache Abfuhr der Wärme bei kleinen Temperaturdifferenzen zur Folge hat.

Somit wird in der erfindungsgemäßen Kühlvorrichtung ein als Pulsating Heat Pipe funktionierender Kühlkanal für die Spreizung der Wärme in x-Richtung verwendet. Der als Pulsating Heat Pipe funktionierende Kühlkanal biegt im weiteren Verlauf in y-Richtung ab und führt so zu einer Spreizung der Wärme sowohl in x-Richtung als auch in y-Richtung. Dabei findet die gesamte Spreizung mittels Pulsating Heat Pipe statt und nicht über Wärmeleitung. Dies hat eine sehr geringe Temperaturdifferenz zur Folge.

Durch die verbesserte Wärmespreizung und Wärmeleitung durch die Pulsating Heat Pipe spielt hierbei das Material der Kanalwände nur noch eine untergeordnete Rolle. So ist es auch denkbar entsprechende Kühlvorrichtungen mit Materialien umzusetzen, die eine vergleichsweise schlechtere Wärmeleitfähigkeit aufweisen, wie beispielsweise Stahl. Zudem wird für die Kühlvorrichtung verhältnismäßig wenig Rohmaterial benötigt, da zur Wärmespreizung in x-Richtung keine massive Grundplatte nötig ist, sondern die Wärmespreizung in x-Richtung durch den Kühlkanal selbst erfolgt. Damit können die Materialkosten für die Kühlvorrichtung und das Gewicht der Kühlvorrichtung deutlich gesenkt werden.

Ein weiterer Vorteil der erfindungsgemäßen Kühlvorrichtung liegt in der insgesamt asymmetrischen Geometrie des Kühlkanals in der Kühlvorrichtung durch die Umlenksegmente im Umlenkbereich. Diese asymmetrische Geometrie des Kühlkanals begünstigt das Anlaufen der Pulsating Heat Pipe in der Kühlvorrichtung. Zudem erfolgt die Wärmeeinbringung in den Kühlkanal der Kühlvorrichtung zu Beginn lokal sehr begrenzt, so dass hohe Druckgradienten im Arbeitsmittel der Pulsating Heat Pipe begünstigt werden und hierdurch ein besseres Anlaufverhalten der Pulsating Heat Pipe erzielt werden kann.

Weitere vorteilhafte Ausgestaltungen und Weiterbildungen der Erfindungen werden durch die in den Unteransprüchen angegebenen Merkmale ermöglicht. Gemäß einem vorteilhaften Ausführungsbeispiel ist vorgesehen, dass die ersten Mittelsegmente und die zweiten Mittelsegmente in einer gemeinsamen Ebene verlaufen.

Erfindungsgemäß verlaufen das erste Umlenksegment und das zweite Umlenksegment in einer gemeinsamen Ebene.

Erfindungsgemäß ist vorgesehen, dass das erste Umlenksegment einen ersten Zwischenabschnitt aufweist, in dem sich das Umlenksegment gerade zwischen zwei ersten Umlenkabschnitten erstreckt, wobei das zweite Umlenksegment einen zweiten Zwischenabschnitt aufweist, in dem sich das zweite Umlenksegment gerade zwischen zwei zweiten Umlenkabschnitten erstreckt. In den sich gerade erstreckenden Zwischenabschnitten kann das Arbeitsmittel vorteilhaft gut entlang des Grundbereichs in x-Richtung geleitet werden. Erstreckt sich der Zwischenabschnitt gerade, so kann die Kühlvorrichtung in dem Bereich eine ebene Auflagefläche für das zu kühlende Bauteil aufweisen. Der Kühlkanal erstreckt sich dann in dem Zwischenabschnitt beispielsweise parallel zu der ebenen Anlagefläche, so dass die Wärme gleichmäßig von dem Bauteil abgeleitet werden kann.

Erfindungsgemäß ist vorgesehen, dass der erste Zwischenabschnitt parallel zu dem zweiten Zwischenbereich verläuft. So kann eine vorteilhaft gute und gleichmäßige Ableitung der Wärme durch die Kühlvorrichtung erreicht werden.

Gemäß einem vorteilhaften Ausführungsbeispiel ist vorgesehen, dass der wenigstens eine Kühlkanal in einem gebogenen Kühlelement, insbesondere in einem gebogenen Rohr, ausgebildet ist. So kann die Kühlvorrichtung vorteilhaft einfach gefertigt werden und vorteilhaft stabil ausgebildet sein.

Gemäß einem vorteilhaften Ausführungsbeispiel ist vorgesehen, dass an der Kühlvorrichtung in dem Grundbereich der Kühlvorrichtung eine ebene Auflagefläche ausgebildet ist, an der das Bauteil anlegbar ist. Über die Auflagefläche kann die Wärme des zu kühlenden Bauteils an das Kühlelement und an das Arbeitsmittel in dem Kühlelement übertragen werden.

Gemäß einem vorteilhaften Ausführungsbeispiel ist vorgesehen, dass zwischen den zwei zweiten Mittelsegmenten weitere Paare aus Mittelsegmenten angeordnet sind, die jeweils mittels eines weiteren Umlenksegments in dem Grundbereich miteinander verbunden sind. So wird eine besonders vorteilhafte Geometrie des Kühlkanals erreicht, durch die Wärme mittels Pulsating Heat Pipe sowohl entlang des Grundbereichs (x-Richtung) als auch von dem Grundbereich weg in Richtung Umlenkbereich (y-Richtung) geleitet werden kann.

Gemäß einem vorteilhaften Ausführungsbeispiel ist vorgesehen, dass in der Kühlvorrichtung mehrere Kanäle ausgebildet sind, die fluidisch voneinander getrennt sind und die parallel zueinander verlaufen. Durch mehrere parallel verlaufende Kanäle kann die Kühlvorrichtung weiter verbessert werden und eine größere Fläche, an der Wärme von dem Bauteil abgeleitet werden kann, wird bereitgestellt.

Weiterhin führt die Erfindung zu einer Elektronikanordnung, welche die beschriebene Kühlvorrichtung umfasst. Ferner umfasst die Elektronikanordnung ein zu kühlendes Bauteil, welches insbesondere ein Halbleiterbauteil, beispielsweise eines Kraftfahrzeugs, ist. Das zu kühlende Bauteil ist mit dem Grundbereich der Kühlvorrichtung wärmeleitend verbunden. Die Kühlvorrichtung ermöglicht dabei eine besonders effektive und zuverlässige Kühlung des Bauteils, um eine Überhitzung des Bauteils zu vermeiden.

### Kurze Beschreibung der Zeichnungen

Ein Ausführungsbeispiel der Erfindung ist in der Zeichnung dargestellt und wird in der nachfolgenden Beschreibung näher erläutert. Es zeigt
- Fig. 1: eine schematische Darstellung eines Ausführungsbeispiels der erfindungsgemäßen Kühlvorrichtung,
- Fig. 2: ein Ausführungsbeispiel eines Kühlelements, aus dem die Kühlvorrichtung hergestellt sein kann.

### Ausführungsformen der Erfindung

Die Figur 1 zeigt ein Ausführungsbeispiel einer Elektronikanordnung 100 mit einer Kühlvorrichtung 1. Die Kühlvorrichtung 1 kann zur Kühlung von Elektronik oder anderen Hotspots aller Art, beispielsweise zur Kühlung von Leistungselektronik in E-Fahrzeugen, passiver Batteriekühlung, Kühlung von Motorsteuergeräten, Ladestationen oder Drive-Units in eBikes verwendet werden.

Die in Fig. 1 dargestellte Elektronikanordnung 100 umfasst ein Bauteil 101, beispielsweise mit einer Leistungselektronik, beispielsweise ein Halbleiterbauteil und eine Kühlvorrichtung 1. Die Kühlvorrichtung 1 ist dabei ausgebildet, um das Bauteil 101 zu kühlen. Hierfür ist ein Grundbereich 2 der Kühlvorrichtung 1 wärmeleitend mit dem Bauteil 101 verbunden. Das Bauteil 101 liegt dazu beispielsweise mittelbar oder unmittelbar auf dem Grundbereich 2 der Kühlvorrichtung 1 auf. Dazu ist an der Kühlvorrichtung 1 in dem Grundbereich 2 beispielsweise eine ebene Auflagefläche 9 ausgebildet, an der das Bauteil 101 anliegt. Ist der Kühlkanal 1 beispielsweise in einem gebogenen Kühlelement 8, beispielsweise in einem gebogenen Rohr, ausgebildet, so kann eine Außenseite des gebogenen Kühlelements 8, beispielsweise des gebogenen Rohrs, abgeflacht sein, so dass eine ebene Auflagefläche 9 entsteht.

Die Kühlvorrichtung 1 umfasst einen Kühlkanal 5. Der Kühlkanal 5 ist vorzugsweise rohrförmig ausgebildet. Der Kühlkanal 5 kann beispielsweise in einem gebogenen Kühlelement 8, insbesondere in einem gebogenen Rohr, ausgebildet sein. Der Kühlkanal 5 kann aber beispielsweise auch in massiven Metallteilen, beispielsweise in Form eines in eine Platte eingefrästen Kühlkanals 5 oder als Kühlkanal 5 zwischen Blechen verlaufen. Der Kühlkanal 5 kann durch mehrere Teile der Kühlvorrichtung 1, beispielsweise mehrere Rohrabschnitte, verlaufen, die miteinander, beispielsweise durch Hartlotverbindungen, verbunden sind. Der Kühlkanal 5 kann beispielsweise einen kreisförmigen, einen elliptischen oder einen rechteckförmigen Querschnitt aufweisen. Der Kühlkanal 5 kann beispielsweise einen Durchmesser von etwa 0,5 bis 2 mm aufweisen. Die Kühlvorrichtung 1 kann beispielsweise auch mehrere Kühlkanäle 5 umfassen. Die Kühlkanäle können beispielsweise parallel zueinander verlaufen und sind beispielsweise fluidisch voneinander getrennt. Umfasst die Kühlvorrichtung 1 mehrere Kühlkanäle 1, so kann die Kühlvorrichtung 1 beispielsweise als gebogenes, flaches Rohr, auch Multiport-Tube genannt, mit mehreren zueinander parallel verlaufenden Kühlkanälen 5 ausgebildet sein. Ein Ausführungsbeispiel solch eines als flaches Rohr ausgebildeten Kühlelements 8 ist in Fig. 2 dargestellt. Das in Fig. 2 dargestellte Kühlelement 8 kann beispielsweise entsprechend des in Fig.1 dargestellten Verlauf des Kühlkanals 5 gebogen werden und dann den Körper der Kühlvorrichtung 1 bilden.

Ein Ausführungsbeispiel des Verlaufs des Kühlkanals 5 ist in Fig. 1 dargestellt. Der Kühlkanal 5 umfasst mehrere Mittelsegmente 51 und mehrere Umlenksegmente 52. Die Mittelsegmente 51 und die Umlenksegmente 52 stellen dabei Abschnitte des Kühlkanals 5 dar. Neben dem Grundbereich 2 umfasst die Kühlvorrichtung 1 weiterhin einen Umlenkbereich 3. Weiterhin umfasst die Kühlvorrichtung 1 einen Zwischenbereich 4, der zwischen dem Grundbereich 2 und dem Umlenkbereich 3 angeordnet ist. Die Mittelsegmente 51 des Kühlkanals 5 erstrecken sich von dem Grundbereich 2 über den Zwischenbereich 4 zu dem Umlenkbereich 3. Jedes Umlenksegment 52 des Kühlkanals 5 ist jeweils entweder im Grundbereich 2 der Kühlvorrichtung 1 oder im Umlenkbereich 3 der Kühlvorrichtung 1 angeordnet. Die Umlenksegmente 52 bilden jeweils innerhalb des Grundbereichs 2 und innerhalb des Umlenkbereichs 3 eine Richtungsumkehr. Die Umlenksegmente 52 verbinden je zwei Mittelsegmente 51 miteinander. Wie in Figur 1 zu erkennen, erstreckt sich der Kühlkanal 5 von dem Grundbereich 2 der Kühlvorrichtung 1 durch einen Zwischenbereich 4 bis hin zu einem Umlenkbereich 3. Die Mittelsegmente 51 erstrecken sich jeweils von dem Grundbereich 2 zum Umlenkbereich 3, also durch den Zwischenbereich 4 hindurch. Dabei sind alle Mittelsegmente 51 gerade ausgebildet und parallel zueinander angeordnet. Die Mittelsegmente 51 sind alle in einer gemeinsamen Ebene in der Kühlvorrichtung 1 angeordnet. Die Umlenksegmente 52 sind jeweils an den Enden der Mittelsegmente 51 innerhalb des Umlenkbereichs 3 sowie innerhalb der Grundplatte 2 angeordnet und bilden jeweils eine Richtungsumkehr. Dabei verbindet jeweils ein Umlenksegment 52 zwei Mittelsegmente 51 miteinander. Bevorzugt ist der Kühlkanal 5 geschlossen ausgebildet. Hierfür weist der Kühlkanal 5 vorzugsweise einen Verbindungsbereich 58 auf, welcher sich vorzugsweise innerhalb des Umlenkbereichs 3 befindet, und welcher einen geschlossenen Kreislauf des Kühlkanals 5 bildet. Weiter bevorzugt weist der Kühlkanal 5 ein in den Figuren nicht dargestelltes Ventil auf, um beispielsweise eine Evakuierung des Kühlkanals 5 und eine Befüllung des Kühlkanals 5 mit dem Arbeitsmittel 6 zu ermöglichen.

Wie in Fig. 1 dargestellt, umfasst die Kühlvorrichtung 1 mehrere Paare von Mittelsegmenten 51. Die beiden Mittelsegmente 51 eines Paares von Mittelsegmenten 51 sind mit jeweils einem Umlenksegment 52 in dem Grundbereich 2 der Kühlvorrichtung 1 miteinander verbunden. In diesem Ausführungsbeispiel umfasst die Kühlvorrichtung 1 sechs Paare von Mittelsegmenten 51 und entsprechend sechs Umlenksegmente 52 im Grundbereich 2 der Kühlvorrichtung 1. Jedes der Umlenksegmente 52 im Grundbereich 2 der Kühlvorrichtung 1 verbindet die zwei Mittelsegmente 51 eines Paares an Mittelsegmenten 51 miteinander. Wie in Fig. 1 dargestellt, bilden zwei erste Mittelsegmente 51a ein erstes Paar aus Mittelsegmenten 51, wobei die zwei ersten Mittelsegmente 51a durch ein erstes Umlenksegment 52a im Grundbereich 2 der Kühlvorrichtung 1 miteinander verbunden sind. Weiterhin bilden zwei zweite Mittelsegmente 51b ein zweites Paar aus Mittelsegmenten 51, wobei die zwei zweiten Mittelsegmente 51b durch ein zweites Umlenksegment 52b im Grundbereich 2 der Kühlvorrichtung 1 miteinander verbunden sind.

Weiterhin bilden zwei dritte Mittelsegmente 51c ein drittes Paar aus Mittelsegmenten 51, wobei die zwei dritten Mittelsegmente 51c durch ein drittes Umlenksegment 52c im Grundbereich 2 der Kühlvorrichtung 1 miteinander verbunden sind. Weiterhin umfasst die Kühlvorrichtung 1 in diesem Ausführungsbeispiel weiterhin ein viertes Paar aus zwei vierten Mittelsegmenten 51d, die durch ein viertes Umlenksegment 52d im Grundbereich 2 miteinander verbunden sind, ein fünftes Paar aus zwei fünften Mittelsegmenten 51e, die durch ein fünftes Umlenksegment 52e im Grundbereich 2 miteinander verbunden sind und ein sechstes Paar aus zwei sechsten Mittelsegmenten 51f, die durch ein sechstes Umlenksegment 52f im Grundbereich 2 miteinander verbunden sind. Die Kühlvorrichtung 1 kann aber auch mehr oder weniger Paare an Mittelsegmenten 51 umfassen.

Die Mittelsegmente 51 erstrecken sich in einer y-Richtung von dem Grundbereich 2 der Kühlvorrichtung 1 zu dem Umlenkbereich 3 der Kühlvorrichtung 1 hin. Die y-Richtung verläuft somit vom Grundbereich 2 der Kühlvorrichtung 1 zum Umlenkbereich 3 der Kühlvorrichtung 1. Ist an der Kühlvorrichtung 1 beispielsweise eine Auflagefläche 9 ausgebildet, so kann die y-Richtung beispielsweise senkrecht zur Auflagefläche 9 verlaufen. Die y-Richtung steht senkrecht zu einer x-Richtung. Die Mittelsegmente 51 verlaufen parallel zueinander. Die Mittelsegmente 51 sind bezüglich der x-Richtung nebeneinander angeordnet. Die Mittelsegmente 51 verlaufen in einer gemeinsamen Ebene. Die gemeinsame Ebene, in der die Mittelsegmente 51 verlaufen, wird durch die x-Richtung und die y-Richtung aufgespannt. Wie in Fig. 1 dargestellt, verlaufen auch die Umlenksegmente 52 in dieser gemeinsamen Ebene.

Die zwei zweiten Mittelsegmente 51b sind zwischen den zwei ersten Mittelsegmenten 51a angeordnet. Weiterhin sind in diesem Ausführungsbeispiel die zwei dritten Mittelsegmente 51c zwischen den zwei zweiten Mittelsegmenten 51b abgeordnet. Weiterhin können, wie in diesem Ausführungsbeispiel, die zwei vierten Mittelsegmente 51d zwischen den zwei dritten Mittelsegmenten 51c abgeordnet sein, die zwei fünften Mittelsegmente 51e zwischen den zwei vierten Mittelsegmenten 51d abgeordnet sein und/oder die zwei sechsten Mittelsegmente 51f zwischen den zwei fünften Mittelsegmenten 51e angeordnet sein.

Jedes der Umlenksegmente 51 in dem Grundbereich 2 der Kühlvorrichtung 1 weist je einen Zwischenabschnitt 56 und je zwei Umlenkabschnitte 57 auf. Der Zwischenabschnitt 56 eines Umlenksegments 51 erstreckt sich dabei zwischen den Umlenkabschnitten 57 diese Umlenksegments 51. Der Zwischenabschnitt 56 des Umlenksegments 51 erstreckt sich beispielsweise in x-Richtung. Der Zwischenabschnitt 56 des Umlenksegments 51 erstreckt sich beispielsweise parallel zur Auflagefläche 9 des Grundbereichs 2 der Kühlvorrichtung 1. Der Zwischenabschnitt 56 des Umlenksegments 51 verläuft gerade zwischen den beiden Umlenkabschnitten 57 des Umlenksegment 51. An den Zwischenabschnitten 56 der Umlenksegmente 51 verläuft der Kühlkanal 5 gerade, beispielsweise in x-Richtung. An den Umlenkabschnitten 57 des Umlenksegments 51 biegt der Kühlkanal 5 von der y-Richtung in die x-Richtung oder von der x-Richtung in die y-Richtung ab. Wie in Fig. 1 dargestellt, verlaufen die Zwischenabschnitte 56 der Umlenksegmente 51 in diesem Ausführungsbeispiel parallel zueinander. Beispielsweise verläuft der erste Zwischenabschnitt 56a des ersten Umlenksegments 51a parallel zu dem zweiten Zwischenabschnitt 56b des zweiten Umlenksegments 51b. In dem in Fig. 1 dargestellten Ausführungsbeispiel verlaufen die Zwischenabschnitte 56 aller Umlenksegmente 51 parallel zueinander. Ist der Kühlkanal 5 in einem als gebogenes Rohr ausgebildeten Kühlelement 8 ausgebildet, so können die Teile des Rohres, in denen die Zwischenabschnitte 56 des Kühlkanals 5 ausgebildet sind, parallel zueinander verlaufen und/oder aufeinander aufliegen. So wird eine vorteilhaft gute Wärmeleitung im Grundbereich 2 der Kühlvorrichtung 1 zwischen den Zwischenabschnitten 56 der einzelnen Umlenksegmente 51 erreicht. Über die in dem Grundbereich 2 der Kühlvorrichtung 1 verlaufenden Zwischenabschnitte 56 wird die Spreizung der Wärme in x-Richtung erreicht.

Das Prinzip der anhand der in Fig. 1 dargestellten Ausführungsbeispiels der Kühlvorrichtung 1 lässt sich zudem auch auf die dritte Raumrichtung, also in eine senkrecht zur x-Richtung und senkrecht zur y-Richtung stehende z-Richtung, anwenden. In diesem Fall würden die in Fig. 1 gezeigten, im Grundbereich 2 der Kühlvorrichtung 1 parallel in x-Richtung verlaufenden Umlenksegmente 52 des Kühlkanals 5, beispielsweise über Kreuz in x- Richtung und in z-Richtung verlaufen, sodass eine Spreizung der Wärme in dem Grundbereich 2 der Kühlvorrichtung 1 in x-Richtung und z-Richtung erfolgt. So kann die Wärmespreizung vorteilhaft in alle drei Raumrichtungen überwiegend durch den als Pulsating Heat Pipe betriebenen Kühlkanal 5 erfolgen.

Innerhalb des Kühlkanals 5 befindet sich ein Arbeitsmittel 6, welches gleichzeitig in flüssigen und in gasförmigen Zustand vorliegt. Das Arbeitsmittel 6 liegt in dem Kühlkanal 5 gleichzeitig gasförmig und flüssig vor, mit anderen Worten teils gasförmig und teils flüssig. Das heißt, das Arbeitsmittel 6 liegt im Kühlkanal 5 zweiphasig vor. Insbesondere liegen dabei innerhalb des Kühlkanals 5 Gasblasen sowie Flüssigkeitssäulen gleichzeitig vor. Vorzugsweise nehmen bei einer Nenntemperatur die Gasblasen sowie die Flüssigkeitssäulen ein ähnlich großes Volumen ein. Besonders bevorzugt nimmt der gasförmige Anteil des Arbeitsmittels 6 bei der Nenntemperatur 30 % bis 70 % eines Innenvolumens des Kühlkanals 5 ein, wobei das restliche Innenvolumen durch den flüssigen Anteil des Arbeitsmittels 6 eingenommen wird. In Abhängigkeit einer Temperatur der Kühlvorrichtung 1 ändert sich dabei das Volumenverhältnis durch Verdampfen oder Kondensieren des Arbeitsmittels 6. So kann der Kühlkanal 5 in der Kühlvorrichtung 1 als Pulsating Heat Pipe betrieben werden.

Bei einer Erwärmung des Grundbereichs 2 der Kühlvorrichtung 1 durch das Bauteil 101 erfolgt eine Erwärmung des Kühlkanals 5 sowie des darin befindlichen Arbeitsmittels 6. Durch eine Kombination aus Verdampfung, Kondensation, konvektivem Wärmetransport und Wärmeleitung erfolgt ein Abtransport der Wärme von dem Grundbereich 2 der Kühlvorrichtung 1 und somit eine Kühlung des Halbleiterbauteils 101. Besonders bevorzugt weist das Arbeitsmittel 6 eine kritische Temperatur auf, die größer als eine maximale Betriebstemperatur ist. Vorzugsweise weist das Arbeitsmittel 6 eine kritische Temperatur von mindestens 233 K, vorzugsweise mindestens 273 K besonders vorzugsweise mindestens 373 K, und insbesondere maximal 533 K, auf. Als kritische Temperatur wird dabei eine Temperatur eines Stoffes am kritischen Punkt angesehen. Dadurch wird sichergestellt, dass das Arbeitsmittel 6 in einem bevorzugten Betriebsbereich, in welchem das Arbeitsmittel 6 insbesondere bei Temperaturen von 222 K bis 473k, insbesondere von 273 K bis 373 K, vorliegt, zweiphasig innerhalb des Kühlkanals 5 vorliegen kann. Vorzugsweise ist das Arbeitsmittel 6 ein organisches Kältemittel, welches beispielsweise in Fahrzeugklimaanlagen eingesetzt wird, wie insbesondere 2,3,3,3-Tetrafluorpropen, auch als R1234yf bezeichnet, R1233zd(E) usw. Besonders bevorzugt weist das Arbeitsmittel 6 einen Schmelzpunkt auf, welcher maximal 273 K, vorzugsweise maximal 233K, besonders bevorzugt maximal 213 K, beträgt.

Selbstverständlich sind auch weitere Ausführungsbeispiele und Mischformen der dargestellten Ausführungsbeispiele möglich.

## Patentansprüche

1. Kühlvorrichtung, zum Kühlen von Bauteilen (101) umfassend:
- einen in der Kühlvorrichtung (1) ausgebildeten Kühlkanal (5), welcher mehrere Mittelsegmente (51) und mehrere Umlenksegmente (52) aufweist, wobei der Kühlkanal (5) mit einem Arbeitsmittel (6) gefüllt ist, welches gleichzeitig gasförmig und flüssig in dem Kühlkanal (5) vorliegt,
- einen Grundbereich (2) der Kühlvorrichtung (1), welcher wärmeleitend mit einem zu kühlenden Bauteil (101) verbindbar ist,
- einen Umlenkbereich (3) der Kühlvorrichtung (1),
- einen Zwischenbereich (4) zwischen dem Grundbereich (2) und dem Umlenkbereich (3),
wobei sich die Mittelsegmente (51) jeweils von dem Grundbereich (2) zu dem Umlenkbereich (3) erstrecken,
wobei die Umlenksegmente (52) jeweils innerhalb des Grundbereichs (2) und innerhalb des Umlenkbereichs (3) eine Richtungsumkehr bilden und jeweils zwei Mittelsegmente (51) miteinander verbinden, wobei
ein erstes Umlenksegment (52a) in dem Grundbereich (2) zwei erste Mittelsegmente (51a) miteinander verbindet, wobei zwischen den zwei ersten Mittelsegmenten (51a) wenigstens zwei zweite Mittelsegmente (51b) angeordnet sind, wobei die zwei zweiten Mittelsegmente (51b) in dem Grundbereich (2) mittels eines zweiten Umlenksegments (52b) miteinander verbunden sind, und wobei das erste Umlenksegment (52a) und das zweite Umlenksegment (52b) in einer gemeinsamen Ebene verlaufen,
**dadurch gekennzeichnet, dass**
das erste Umlenksegment (52a) einen ersten Zwischenabschnitt (56a) aufweist, in dem sich das Umlenksegment (52a) gerade zwischen zwei ersten Umlenkabschnitten (57a) erstreckt, wobei das zweite Umlenksegment (52b) einen zweiten Zwischenabschnitt (56b) aufweist, in dem sich das zweite Umlenksegment (52b) gerade zwischen zwei zweiten Umlenkabschnitten (57b) erstreckt, und dass der erste Zwischenabschnitt (56a) parallel zu dem zweiten Zwischenabschnitt (56b) verläuft.

2. Kühlvorrichtung nach einem der vorhergehenden Ansprüche, **dadurch gekennzeichnet, dass** die ersten Mittelsegmente (51a) und die zweiten Mittelsegmente (51b) in einer gemeinsamen Ebene verlaufen.

3. Kühlvorrichtung nach einem der vorhergehenden Ansprüche, **dadurch gekennzeichnet, dass** der wenigstens eine Kühlkanal (5) in einem gebogenen Kühlelement (8), insbesondere in einem gebogenen Rohr, ausgebildet ist.

4. Kühlvorrichtung nach Anspruch 3, **dadurch gekennzeichnet, dass** die Zwischenabschnitte (56) aufeinander aufliegen.

5. Kühlvorrichtung nach Anspruch 3, **dadurch gekennzeichnet, dass** an der Kühlvorrichtung (1) in dem Grundbereich (2) der Kühlvorrichtung (1) eine ebene Auflagefläche (9) ausgebildet ist, an der das Bauteil (101) anlegbar ist.

6. Kühlvorrichtung nach einem der vorhergehenden Ansprüche, **dadurch gekennzeichnet, dass** zwischen den zwei zweiten Mittelsegmenten (51b) weitere Paare aus Mittelsegmenten (51c, 51d, 51e, 51f) angeordnet sind, die jeweils mittels eines weiteren Umlenksegments (52c, 52d, 52e, 52f) in dem Grundbereich (2) miteinander verbunden sind.

7. Kühlvorrichtung nach einem der vorhergehenden Ansprüche, **dadurch gekennzeichnet, dass** in der Kühlvorrichtung (1) mehrere Kanäle (5) ausgebildet sind, die fluidisch voneinander getrennt sind und die parallel zueinander verlaufen.

8. Elektronikanordnung, umfassend:
- ein Bauteil (101), insbesondere ein Halbleiterbauteil, und
- eine Kühlvorrichtung (1) nach einem der vorhergehenden Ansprüche,
- wobei das Bauteil (101) mit dem Grundbereich (2) der Kühlvorrichtung (1), insbesondere mit wenigstens einem Umlenksegment (52) der Kühlvorrichtung (1) wärmeleitend verbunden ist.

## Claims

1. Cooling device for cooling components (101), comprising:
- a cooling channel (5) formed in the cooling device (1), which has multiple middle segments (51) and multiple diversion segments (52), wherein the cooling channel (5) is filled with a working medium (6) which is simultaneously gaseous and liquid in the cooling channel (5),
- a base region (2) of the cooling device (1), which is connectable in a thermally conductive manner to a component (101) to be cooled,
- a diversion region (3) of the cooling device (1),
- an intermediate region (4) between the base region (2) and the diversion region (3),
wherein the middle segments (51) each extend from the base region (2) to the diversion region (3),
wherein the diversion segments (52) each provide a reversal of direction within the base region (2) and within the diversion region (3) and each connect two middle segments (51) to one another, wherein
a first diversion segment (52a) connects two first middle segments (51a) to one another in the base region (2), wherein at least two second middle segments (51b) are arranged between the two first middle segments (51a), wherein the two second middle segments (51b) are connected to one another in the base region (2) by means of a second diversion segment (52b), and wherein the first diversion segment (52a) and the second diversion segment (52b) extend in a common plane,
**characterized in that**
the first diversion segment (52a) has a first intermediate portion (56a) in which the diversion segment (52a) extends straight between two first diversion portions (57a), wherein the second diversion segment (52b) has a second intermediate portion (56b) in which the second diversion segment (52b) extends straight between two second diversion portions (57b), and **in that** the first intermediate portion (56a) extends parallel to the second intermediate portion (56b).

2. Cooling device according to one of the preceding claims, **characterized in that** the first middle segments (51a) and the second middle segments (51b) extend in a common plane.

3. Cooling device according to one of the preceding claims, **characterized in that** the at least one cooling channel (5) is formed in a bent cooling element (8), in particular in a bent tube.

4. Cooling device according to Claim 3, **characterized in that** the intermediate portions (56) bear one on the other.

5. Cooling device according to Claim 3, **characterized in that** a planar bearing surface (9) against which the component (101) is able to be made to bear is formed at the cooling device (1) in the base region (2) of the cooling device (1).

6. Cooling device according to one of the preceding claims, **characterized in that**, between the two second middle segments (51b), there are arranged further pairs of middle segments (51c, 51d, 51e, 51f) which are in each case connected to one other in the base region (2) by means of a further diversion segment (52c, 52d, 52e, 52f).

7. Cooling device according to one of the preceding claims, **characterized in that**, in the cooling device (1), there are formed multiple channels (5) which are fluidically separated from one another and which extend parallel to one other.

8. Electronics arrangement comprising:
- a component (101), in particular a semiconductor component, and
- a cooling device (1) according to one of the preceding claims,
- wherein the component (101) is connected in a thermally conductive manner to the base region (2) of the cooling device (1), in particular to at least one diversion segment (52) of the cooling device (1).

## Revendications

1. Dispositif de refroidissement pour refroidir des composants (101), comprenant :
- un conduit de refroidissement (5) qui est formé dans le dispositif de refroidissement (1) et comporte une pluralité de segments centraux (51) et une pluralité de segments de déviation (52), le conduit de refroidissement (5) étant rempli d'un fluide de travail (6) qui est présent simultanément sous forme gazeuse et liquide dans le conduit de refroidissement (5),
- une région inférieure (2) du dispositif de refroidissement (1) qui peut être reliée de manière thermoconductrice à un composant (101) à refroidir,
- une région de déviation (3) du dispositif de refroidissement (1),
- une région intermédiaire (4) entre la région inférieure (2) et la région de déviation (3),
chacun des segments centraux (51) s'étendant de la région inférieure (2) à la région de déviation (3),
les segments de déviation (52) formant respectivement une inversion de direction à l'intérieur de la région inférieure (2) et à l'intérieur de la région de déviation (3) et reliant respectivement l'un à l'autre deux segments centraux (51), dans lequel
un premier segment de déviation (52a) dans la région inférieure (2) relie l'un à l'autre deux premiers segments centraux (51a), au moins deux seconds segments centraux (51b) étant situés entre les deux premiers segments centraux (51a), les deux seconds segments centraux (51b) étant reliés l'un à l'autre dans la région inférieure (2) au moyen d'un second segment de déviation (52b), et le premier segment de déviation (52a) et le second segment de déviation (52b) s'étendant dans un plan commun,
**caractérisé en ce que**
le premier segment de déviation (52a) comporte une première section intermédiaire (56a) dans laquelle le segment de déviation (52a) s'étend en ligne droite entre deux premières sections de déviation (57a), le second segment de déviation (52b) comportant une seconde section intermédiaire (56b) dans laquelle le second segment de déviation (52b) s'étend en ligne droite entre deux secondes sections de déviation (57b), et **en ce que** la première section intermédiaire (56a) s'étend parallèlement à la seconde section intermédiaire (56b).

2. Dispositif de refroidissement selon l'une des revendications précédentes, **caractérisé en ce que** les premiers segments centraux (51a) et les seconds segments centraux (51b) s'étendent dans un plan commun.

3. Dispositif de refroidissement selon l'une des revendications précédentes, **caractérisé en ce que** ledit au moins un conduit de refroidissement (5) est formé dans un élément de refroidissement coudé (8), en particulier dans un tuyau coudé.

4. Dispositif de refroidissement selon la revendication 3, **caractérisé en ce que** les sections intermédiaires (56) reposent les unes sur les autres.

5. Dispositif de refroidissement selon la revendication 3, **caractérisé en ce qu'**une surface de support plane (9), sur laquelle le composant (101) peut être appliqué, est formée sur le dispositif de refroidissement (1), dans la région inférieure (2) du dispositif de refroidissement (1).

6. Dispositif de refroidissement selon l'une des revendications précédentes, **caractérisé en ce qu'**entre les deux seconds segments centraux (51b) sont disposées d'autres paires de segments centraux (51c, 51d, 51e, 51f), qui sont respectivement reliées l'une à l'autre dans la région inférieure (2) au moyen d'un autre segment de déviation (52c, 52d, 52e, 52f).

7. Dispositif de refroidissement selon l'une des revendications précédentes, **caractérisé en ce que** plusieurs conduits (5) sont formés dans le dispositif de refroidissement (1), qui sont séparés fluidiquement les uns des autres et qui s'étendent parallèlement les uns aux autres.

8. Ensemble électronique, comprenant :
- un composant (101), en particulier un composant semi-conducteur, et
- un dispositif de refroidissement (1) selon l'une des revendications précédentes,
- le composant (101) étant relié de manière thermoconductrice à la région inférieure (2) du dispositif de refroidissement (1), en particulier à au moins un segment de déviation (52) du dispositif de refroidissement (1).
